# EUROPÄISCHE PATENTANMELDUNG

(11) **EP 0 406 487 A1**
(43) Veröffentlichungstag der Anmeldung: **09.01.1991**
(21) Anmeldenummer: 89201829.2
(22) Anmeldetag: 07.07.1989
(51) Int. Cl.: F41A 21/28

(54) **Hinterladerpistole für Gewehrmunition**

(71) Anmelder: Neubauer, Rudi, D-8500 Nürnberg (DE)
(72) Erfinder: Neubauer, Rudi, D-8500 Nürnberg (DE)

(57) **Zusammenfassung**

Pistole für Gewehrmunition wobei am Lauf hinten oben ein Ventil angeordnet ist um den Rückstoß zu dämpfen.

## Beschreibung

Die Erfindung betrifft eine Hinterladerpistole nach dem Begriff des Patentanspruchs.
Bei starker Gewehrmunition kann der Rückschlag bei diesen Pistolen zu stark sein, was gemäß der Patentanmeldung durch ein Ventil hinten oben am Lauf verhindert werden soll.
Der Laufdurchmesser entspricht der der Gewehrmunition. Die Reichweite dieser Pistolen ist größer als die mit herkömmlichen Pistolen.erzielbaren Werte.

Der Erfindung liegt die Aufgabe zugrunde durch Verschießen mit Gewehrmunition sehr weitreichende Pistolen zur Verfügung zu haben und den Rückstoß zu dämpfen. Diese Aufgabe wird durch die kennzeichnenden Merkmale des Patentanspruchs gelöst.

Der besondere Vorteil dieser Erfindung ist die sehr viel größere Reichweite der Pistole und die sehr große Menge zur Verfügung stehende Munition von Mehrladegewehren.

## Patentansprüche

Doppel oder einläufige Hinterladerpistole für Gewehrmunition dadurch gekennzeichnet, daß am Lauf hinten oben ein VEntil (automatisches)ist.
